# EUROPÄISCHE PATENTSCHRIFT

(11) **EP 0 466 848 B1**
(45) Veröffentlichungstag und Bekanntmachung des Hinweises auf die Patenterteilung: **20.07.1994**
(21) Anmeldenummer: 91901679.0
(22) Anmeldetag: 10.01.1991
(51) Int. Cl.: E05D 11/06, E05D 5/04, A47G 1/14

(54) **SCHARNIER FÜR BILDERRAHMEN**
HINGE FOR PICTURE FRAMES
CHARNIERE POUR CADRE DE TABLEAU

(30) Priorität: 03.02.1990 DE 9001206 U; 26.11.1990 DE 9016050 U
(43) Veröffentlichungstag der Anmeldung: 22.01.1992
(73) Patentinhaber: Schmale GmbH. & Co. KG., D-58511 Lüdenscheid (DE)
(72) Erfinder: SCHMALE, Karl, Ernst, D-5880 Lüdenscheid (DE)
(74) Vertreter: Dörner, Lothar, Dipl.-Ing.
(86) Internationale Anmeldenummer: DE9100014
(87) Internationale Veröffentlichungsnummer: WO9111584

(56) Entgegenhaltungen:
- DE-A- 3 017 075
- DE-U- 8 715 323
- DE-U- 8 809 422
- FR-A- 329 588
- GB-A- 15 283
- GB-A- 344 319
- GB-A- 1 168 660
- GB-A- 2 026 313

## Beschreibung

### Technisches Gebiet:

Die Erfindung betrifft ein Scharnier für Bilderrahmen mit einem Aufstellfuß, bei dem zwei Scharnierlappen an den aneinanderstoßenden Kanten über ein Scharniergelenk miteinander verbunden sind, das aus von einem Scharnierdraht durchsetzten Rollen gebildet ist, und jeder Krallen für die Befestigung des einen an einer rückseitigen Bilderabdeckung und des anderen an dem Aufstellfuß aufweist.

### Stand der Technik:

Scharniere der vorgenannten Art sind bekannt (US-A-28 11 741; DE-U-88 09 422). Bei den bekannten Scharnieren ist die Winkelbegrenzung, die für das Aufstellen des Bilderrahmens mit Hilfe des Stützfußes notwendig ist, durch Anschläge bestimmt, die entweder als axiale Vorsprünge an den Rollen des einen Scharnierlappens und als angepaßte axiale Ausnehmungen in den Rollen des anderen Scharnierlappens ausgebildet sind, oder entlang den Rollen des einen Scharnierlappens über die gesamte Rollenlänge vorgesehen sind, an die der andere Scharnierlappen beim Aufstellen des Bilderrahmens anschlägt. Bei den bekannten Scharnieren besteht die Gefahr, daß sie bei stärkeren Belastungen, wie sie sich bei unsachgemäßem Aufstellen des Bilderrahmens leicht ergeben können, im Bereich der Anschläge beschädigt werden und/oder sich verbiegen.

Von gattungsfremden Scharnieren sind folgende Merkmale bekannt: Bei dem aus FR-A-329 588 bekannten Scharnier ist ein Scharnierteil an einem Rahmen befestigt; das andere Scharnierteil dient als Fuß für den Rahmen und ist durch Ausklappen einer Verlängerung um ein Gelenk verlängerbar. Zwischen beiden Scharnierteilen ist eine Verbindung vorgesehen, die mittels eines Scharniers um das eine Scharnierteil schwenkbar ist und in aufgestelltem Zustand des Rahmens eine Öffnung in dem anderen verlängerten Scharnierteil durchsetzt. Die Öffnung ist mit einem Dorn versehen, der in eine von mehreren Öffnungen in der Verbindung eingreift. Im verkürzten, eingeschwenkten Zustand des anderen Scharnierteils durchsetzt die Verbindung auch eine Öffnung in der Verlängerung. Bei dem aus GB-A-15 283 bekannten Scharnier ist jeder Scharnierlappen in Längsrichtung geschlitzt. Das Scharniergelenk weist eine besondere Lagerhülse auf, die zwischen den geschlitzten Scharnierteilen angeordnet ist. An einem der Scharnierlappen ist an der dem Scharniergelenk entgegengesetzten Kante ein Verbindungssteg angelenkt. Der Verbindungssteg ist bei geöffnetem Scharnier unter einem Winkel von 90^{o} und mehr angeordnet und an dem anderen Scharnierlappen abgestützt. Bei geschlossenem Scharnier ist der Verbindungssteg in eine Lage im wesentlichen parallel zu dem einen Scharnierlappen geschwenkt; er wird von dem Längsschlitz aufgenommen.

### Darstellung der Erfindung:

Der Erfindung liegt die Aufgabe zugrunde, ein Scharnier der eingangs genannten Art so auszubilden, daß bei Vermeidung von Anschlägen eine stabile Begrenzung des Öffnungswinkels der Scharnierlappen zueinander und damit auch des Stützfußes bezogen auf den Bilderrahmen gegeben ist, dabei den Öffnungswinkel in Grenzen wählbar zu machen und innerhalb der gewählten Grenzen zwei definierte Öffnungswinkel vorzusehen, wobei in geschlossenem Zustand des Scharniers der Verbindungssteg zwischen den beiden Scharnierlappen liegen soll, um die Scharnierdicke in Grenzen zu halten und so eine flache Auflage in enger Anlage an den Bilderrahmen zu gewährleisten. Gemäß der Erfindung wird diese Aufgabe dadurch gelöst, daß an einem der Scharnierlappen an der dem Scharniergelenk entgegengesetzten Kante ein Verbindungssteg angelenkt ist, der durch ein Stegscharnier in zwei gegeneinander schwenkbare Stegteile geteilt ist, von denen bei geöffnetem Scharnier der eine Stegteil wahlweise unter einem Winkel oder parallel zu dem einen Scharnierlappen angeordnet und der andere Stegteil an dem anderen Scharnierlappen abgestützt ist, und die bei geschlossenem Scharnier in eine Lage im wesentlichen parallel zu den beiden Scharnierlappen geschwenkt sind.

Bei der Erfindung sind Anschläge, insbesondere im Bereich des Scharniergelenks, vermieden. Der Öffnungswinkel des Scharniers ist vielmehr bestimmt durch die Länge des Verbindungsstegs und den Winkel, den er mit dem ersten Scharnierlappen bildet. Der Öffnungswinkel ist also in Grenzen wählbar. Der Öffnungswinkel des Scharniers und damit des Aufstellfußes bezogen auf den Bilderrahmen ändert sich nicht, auch wenn der Aufstellfuß über den Aufstellwinkel hinaus von dem Bilderrahmen weg gedrückt werden sollte. Der Verbindungssteg ist an dem anderen Scharnierlappen abgestützt. Der Öffnungswinkel ist so fixiert; ein Wegfedern des Aufstellfußes unterbleibt. Bei geschlossenem Scharnier liegt der Verbindungssteg zwischen den beiden Scharnierlappen - im wesentlichen parallel zu dem ersten Scharnierlappen -, um die Scharnierdicke in Grenzen zu halten und so eine flache Auflage in enger Anlage an den Bilderrahmen zu gewährleisten.

Bei dem Scharnier nach der Erfindung sind dünne Materialien verarbeitbar, die eine nicht auftragende Konstruktion und ihre verdeckte Anbringung gewährleisten. Ein Stabilitätsverlust tritt dabei nicht auf.

In Weiterbildung der Erfindung wird das Scharnier minimiert, insbesondere so ausgebildet, daß eine weitere Reduzierung der Scharnierstärke eintritt, wenn einer der Scharnierlappen von zwei aufeinanderliegenden Lappenteilen gebildet ist, von denen der eine mit dem anderen Scharnierlappen über das Scharniergelenk verbunden und mit den Krallen versehen und der andere mit dem Verbindungssteg über eines der Fußgelenke verbunden und mit Öffnungen für den Durchtritt der Krallen versehen ist.

Die Bildung eines der Scharnierlappen aus zwei Lappenteilen ermöglicht die Reduzierung der Materialstärke für das gesamte Scharnier, ohne daß dieses an Stabilität einbüßt. Die beiden Lappenteile liegen plan aufeinander; sie stützen sich an ihren gesamten Flächen gegeneinander ab. Dies erleichtert das Anschlagen des Scharniers an die Bilderabdeckung bzw. den Aufstellfuß. Nocken oder dergleichen zur Stabilisierung entfallen.

Bei der Erfindung ist der Öffnungswinkel des Scharniers bestimmt durch die Länge des Verbindungsstegs und den Winkel, den er mit dem ersten Scharnierlappen bildet. Der Öffnungswinkel ist zunächst in Grenzen wählbar; in Ausgestaltung der Erfindung sind innerhalb der gewählten Grenzen zwei definierte Öffnungswinkel vorgesehen. Bei geschlossenem Scharnier liegt der Verbindungssteg zwischen den beiden Scharnierlappen - im wesentlichen parallel zu dem ersten Scharnierlappen -, um die Scharnierdicke in Grenzen zu halten und so eine flache Auflage in enger Anlage an den Bilderrahmen zu gewährleisten.

Ausgestaltungen und Weiterbildungen der Erfindung sind in den Unteransprüchen angegeben.

### Kurze Beschreibung der Zeichnung:

Ausführungsbeispiele der Erfindung sind in der Zeichnung dargestellt und werden nachfolgend im einzelnen beschrieben.

Es zeigen:
- Fig. 1: ein Scharnier mit aus übereinander liegenden Rollen gebildetem Scharniergelenk und mit einem Verbindungssteg, der durch ein Scharniergelenk unterteilt ist;
- Fig. 2: ein Scharnier mit aus nebeneinander liegenden Rollen gebildetem Scharniergelenk und mit einem Verbindungssteg wie bei dem in Figur 1 dargestellten Scharnier;
- Fig. 3: ein Scharnier mit einem Verbindungssteg, der ein Filmscharnier aufweist;
- Fig. 4: ein Scharnier in angeschlagenem Zustand;
- Fig. 5: das in Fig. 4 dargestellte Scharnier in aufgefaltetem Zustand;
wobei jeweils dargestellt ist in
a) eine Ansicht des Scharniers;
b) eine Stirnansicht des Scharniers in völlig geschlossenem Zustand;
c) die unter b) dargestellte Stirnansicht in geöffnetem Zustand;
d) die unter c) dargestellte Stirnansicht mit einem zweiten Öffnungswinkel;
e) die unter b) dargestellte Stirnansicht bei einmal aufgefaltetem Scharnier;
f) die in b) und e) dargestellte Stirnansicht bei völlig aufgefaltetem Scharnier.

### Bester Weg zur Ausführung der Erfindung:

Die als Ausführungsbeispiele gewählten Scharniere für Bilderrahmen weisen zwei Scharnierlappen 1 und 2 auf. Der Scharnierlappen 1 ist an einer rückseitigen Bildabdeckung 3 des Bilderrahmens befestigt; der Scharnierlappen 2 an einem Aufstellfuß 4 des Bilderrahmens - nur in Fig. 1c und 4c dargestellt -. An den aneinanderstoßenden Kanten sind die Scharnierlappen 1, 2 als Rollen 11, 21 ausgebildet. Die Rollen 11, 21 bilden eine Scharnierrolle 5. Die Scharnierrolle 5 ist von einem Scharnierdraht 6 durchsetzt. Die Scharnierrolle 5 bildet mit dem Scharnierdraht 6 ein Scharniergelenk. Im Abstand von den Rollen 11, 21 sind an jedem Scharnierlappen 1, 2 Krallen 12, 22 vorgesehen. Mit Hilfe der Krallen 12 des einen Scharnierlappens 1 erfolgt die Befestigung an der Bilderabdeckung 3; mit Hilfe der Krallen 22 an dem anderen Scharnierlappen 2 die Befestigung an dem Aufstellfuß 4.

An dem Scharnierlappen 1 ist an der dem Scharniergelenk abgewandten Kante 13 ein Verbindungssteg 8 angelenkt. Die Länge des Verbindungsstegs 8 ist proportional dem Öffnungswinkel des Scharniers. Bei geöffnetem Scharnier - in den Figuren jeweils Buchstabe c) - ist der Verbindungssteg 8 unter einem Winkel zu dem Scharnierlappen 1 angeordnet und an dem anderen Scharnierlappen 2 abgestützt. Bei geschlossenem Scharnier - in den Figuren jeweils Buchstabe b) - ist der Verbindungssteg 8 in eine Lage im wesentlichen parallel zu dem ersten Scharnierlappen 1 geschwenkt.

Bei dem in Figur 1 dargestellten Scharnier übergreifen zur Bildung des Scharniergelenks 5, 6 die Rollen 11 des einen Scharnierlappens 1, die Rollen 21 des anderen Scharnierlappens 2. Bei den in den Figuren 2 bis 4 dargestellten Scharnieren greifen zur Bildung des Scharniergelenks 5, 6 die Rollen 11 des einen Scharnierlappens 1 kammartig in die Rollen 21 des anderen Scharnierlappens 2 ein.

Bei den in den Figuren 1, 2 und 5 dargestellten Scharnieren sind der eine Scharnierlappen 1 und der Verbindungssteg 8 an den aneinanderstoßenden Kanten 13, 83 als Rollen 14, 84 ausgebildet. Die Rollen 14, 84 bilden eine Scharnierrolle 54. Die Scharnierrolle 54 ist von einem Scharnierdraht 64 durchsetzt. Die Scharnierrolle 54 bildet mit dem Scharnierdraht 64 ein Scharnier-Fußgelenk.

Bei den in den Figuren 1, 4 und 5 dargestellten Scharnieren sind an den aneinanderstoßenden Kanten 25, 85 auch der andere Scharnierlappen 2 und der Verbindungssteg 8 als Rollen 26, 86 ausgebildet. Die Rollen 26, 86 bilden eine Scharnierrolle 56. Die Scharnierrolle 56 ist von einem Scharnierdraht 66 durchsetzt. Die Scharnierrolle 56 bildet mit dem Scharnierdraht 66 ein weiteres Scharnier-Fußgelenk.

Der Verbindungssteg 8 ist durch ein Stegscharnier in zwei gegeneinander schwenkbare Stegteile 81, 82 geteilt. Bei den in den Figuren 1, 2, 4 und 5 dargestellten Scharnieren ist das Stegscharnier wie folgt gebildet: An den aneinanderstoßenden Kanten sind die Stegteile 81, 82 als Rollen ausgebildet, die kammartig ineinandergreifen.

Die Rollen bilden eine Scharnierrolle 57. Die Scharnierrolle 57 ist von einem Scharnierdraht 67 durchsetzt. Scharnierrolle 57 und Scharnierdraht 67 bilden das Stegscharnier. Bei dem in Figur 3 dargestellten Scharnier ist das Stegscharnier von einem Filmscharnier 50 gebildet.

Bei dem in Figur 3 dargestellten Scharnier weist der eine Scharnierlappen 1 parallel zu seiner freien Kante 13 einen Schlitz 17 auf, in den eine an den Verbindungssteg 8 angeformte Rolle 87 greift. Auch der andere Scharnierlappen 2 weist parallel zu seiner freien Kante 25 einen Schlitz 28 auf, in den eine an den Verbindungssteg 8 angeformte Rolle 88 eingreift. Jeder Scharnierlappen 1, 2 ist außerdem im Abstand von seiner freien Kante 13, 25 in Richtung des anderen Scharnierlappens 2, 1 mit einer Kröpfung 19, 29 versehen.

Bei den in den Figuren 4 und 5 dargestellten Scharnieren ist der Scharnierlappen 1 von zwei aufeinanderliegenden Lappenteilen 16, 18 gebildet. Der eine Lappenteil 16 ist mit dem anderen Scharnierlappen 2 über das Scharniergelenk 5, 6 verbunden und mit den Krallen 12 versehen. Der andere Lappenteil 18 ist mit dem Verbindungssteg 8 über das Fußgelenk 54, 64 verbunden. Dieser Lappenteil 18 weist Öffnungen 32 auf. Die Öffnungen 32 sind an dem Lappenteil 18 kongruent zu den Krallen 12 in dem Lappenteil 16 angeordnet. In völlig zusammengeklapptem Zustand des Scharniers durchsetzen folglich die Krallen 12 die Öffnungen 32. Der die Krallen 12 aufweisende Lappenteil 16 ist im Abstand von dem Scharniergelenk 5, 6 in Richtung des anderen Scharnierlappens 2 mit einer Kröpfung 19 versehen. Das Maß der Kröpfung 19 ist der Dicke des Lappenteils 18 angepaßt. Bei aufeinandergelegten Lappenteilen 16, 18 erscheint dadurch der Scharnierlappen 1 zwischen dem Scharniergelenk 5, 6 und dem Scharnier-Fußgelenk 54, 64 im wesentlichen wie ein Stück.

Die Lappenteile 16, 18 sowie der Stegteil 82 sind mit je einem Querschlitz 33 versehen. Das Scharniergelenk 5, 6 und das Steg-Scharnier 57, 67 verlaufen über die gesamte Breite der Scharnierlappen 1, 2 des Verbindungsstegs 8. Dagegen sind die Scharnier-Fußgelenke 54, 64 und 56, 66 schmaler ausgeführt als die zugehörigen Teile, an denen sie angeformt sind. Die freien Kanten der Lappenteile 16, 18 des Scharnierlappens 2 sowie des Verbindungsstegs 8 sind angefast. Der Scharnierlappen 2 weist an den Längsseiten an diametral gegenüberliegenden Stellen Vorsprünge 34 auf.

Die Stärke des Scharniers ist gegenüber herkömmlichen Scharnierstärken reduziert. Für die Bildung des Scharniergelenks 5, 6, der Scharnier-Fußgelenke 54, 64 und 56, 66 sowie des Steg-Scharniers 57, 67 sind daher Scharnierdrähte 6, 64, 66 und 67 verringerten Durchmessers vorgesehen.

Die in den Figuren 1 bis 3 dargestellten Scharnieren schwenken aus den geschlossenen Lagen - jeweils Darstellung b) -, in der die Stegscharniere 57, 67 die unterste Begrenzung des Scharniers bilden, in die geöffnete Lage - jeweils Darstellung c) -, wobei der Stegteil 81 um den einen Scharnierlappen 1, die beiden Stegteile 81, 82 umeinander und der Stegteil 82 um den anderen Scharnierlappen geschwenkt wird, bis die Stegteile 81, 82 in derselben Ebene liegen.

Bei den in den Figuren 4 und 5 dargestellten Scharnieren liegt das Steg-Scharnier 57, 67 bei an der Bildabdeckung 3 anliegendem Aufstellfuß 4 in einer von dem Scharniergelenk 5, 6 und dem Fußgelenk 54, 65 bestimmten Ebene, und zwar auf der dem Scharniergelenk 5, 6 abgewandten Seite. Beim Auseinanderklappen des Aufstellfußes 4 kann das Steg-Scharnier 57, 67 zwei fixierte Lagen annehmen: Es kann einmal in der genannten Ebene auf die dem Scharniergelenk 5, 6 zugewandte Seite geschwenkt werden - vgl. Fig. 4 d) -. Es kann aber auch in die von den Fußgelenken 54, 64 sowie 56, 66 bestimmte Ebene geschwenkt werden - vgl. Fig. 4 c) -. Bei dem Scharnier ist also einmal der Schwenkwinkel des Scharniers grundsätzlich wählbar. Über die Lage des Steg-Scharniers 57, 67 zwischen den Stegteilen 81, 82, also über die Wahl der Länge dieser Stegteile, ist darüberhinaus ein zweiter Aufstellwinkel fixierbar.

Für das Anschlagen des Scharniers an die Bildabdeckung 3 einerseits und den Aufstellfuß 4 andererseits wird ausgegangen von einem Scharnier, dessen Teile in eine Ebene geklappt sind - vgl. Fig. 5 a) und f) -. Zunächst wird dann der Lappenteil 16 um das Scharniergelenk 5, 6 um 180^{o} in Anlage an den Scharnierlappen 2 geschwenkt - Übergang von Fig. 5 f) nach e) -. Sodann werden der Scharnierlappen 2 und der Stegteil 82 um das Steg-Scharnier 57, 67 um - 180^{o} geschwenkt - Übergang von Fig. 5 e) nach b) -. Bei dieser Schwenkbewegung durchsetzen die Krallen 12 an dem Lappenteil 16 die Öffnungen 32 an dem Lappenteil 18. Sämtliche Scharnierteile, also die Lappenteile 16 und 18, der Scharnierlappen 2 und die Stegteile 81, 82 liegen plan aneinander - vgl. Fig. 4 b) und 5 b) -. In dieser Lage ist das Scharnier leicht an die Bildabdeckung 3 und den Aufstellfuß 4 anzuschlagen.

Die Scharnierlappen 1, 2 und/oder die Rollen 11, 12 können an den Stirnseiten mit Scharnierlappen und Rollen anderer Scharniere zu einem bandförmigen Werkstück zusammengefaßt sein. Das Werkstück wird dann einer Anschlagmaschine zugeführt, wo die Scharniere vereinzelt und an der Bildabdeckung 3 und dem Aufstellfuß 4 befestigt werden.

### Gewerbliche Verwertbarkeit:

Das Scharnier wird angewendet bei Bilderrahmen mit einem Aufstellfuß.

## Patentansprüche

1. Scharnier für Bilderrahmen mit einem Aufstellfuß (4), bei dem zwei Scharnierlappen (1;2) an den aneinanderstoßenden Kanten über ein Scharniergelenk (5;6) miteinander verbunden sind, das aus von einem Scharnierdraht durchsetzten Rollen gebildet ist, und jeder Krallen (12,22) für die Befestigung des einen an einer rückseitigen Bildabdeckung und des anderen an dem Aufstellfuß (4) aufweist, dadurch gekennzeichnet, daß an einem der Scharnierlappen (1) an der dem Scharniergelenk (5,6) entgegengesetzten Kante (13) ein Verbindungssteg (8) angelenkt ist, der durch ein Stegscharnier in zwei gegeneinander schwenkbare Stegteile (81;82) geteilt ist, von denen bei geöffnetem Scharnier der eine Stegteil (81) wahlweise unter einem Winkel oder parallel zu dem einen Scharnierlappen (1) angeordnet und der andere Stegteil (82) an dem anderen Scharnierlappen (2) abgestützt ist, und die bei geschlossenem Scharnier in eine Lage im wesentlichen parallel zu den beiden Scharnierlappen (1;2) geschwenkt sind.

2. Scharnier nach Anspruch 1, dadurch gekennzeichnet, daß der eine Scharnierlappen (1) und der Verbindungssteg (8) über ein Scharnier-Fußgelenk (54, 64) miteinander verbunden sind, das aus von einem Scharnierdraht (64) durchsetzten Rollen (14, 84) gebildet ist.

3. Scharnier nach Anspruch 1, dadurch gekennzeichnet, daß der eine Scharnierlappen (1) parallel zu seiner freien Kante (13) einen Schlitz (17) aufweist, in den eine an den Verbindungssteg (8) angeformte Rolle (87) greift.

4. Scharnier nach einem der Ansprüche 1 bis 3, dadurch gekennzeichnet, daß der Verbindungssteg (8) und der andere Scharnierlappen (2) über ein Scharnier-Fußgelenk (56, 66) miteinander verbunden sind, das aus von einem Scharnierdraht (66) durchsetzten Rollen (26, 86) gebildet ist, die an der dem Scharniergelenk (5, 6) entgegengesetzten Kante (25) des anderen Scharnierlappens (2) und an dem freien Ende des Verbindungsstegs (8) vorgesehen sind.

5. Scharnier nach einem der Ansprüche 1 bis 3, dadurch gekennzeichnet, daß der andere Scharnierlappen (2) parallel zu seiner freien Kanten (25) einen Schlitz (28) aufweist, in den eine an den Verbindungssteg (8) angeformte Rolle (88) eingreift.

6. Scharnier nach einem der Ansprüche 1 bis 5, dadurch gekennzeichnet, daß der Scharnierlappen (1;2) im Abstand von seiner freien Kante (13;25) in Richtung des anderen Scharnierlappens (2;1) mit einer Kröpfung (19; 29) versehen ist.

7. Scharnier nach Anspruch 6, dadurch gekennzeichnet, daß das Stegscharnier von Rollen gebildet ist, die an den benachbarten Enden der Stegteile (81,82) angeformt, zu einer Scharnierrolle (57) zusammengesteckt und von einem Scharnierdraht (67) durchsetzt sind.

8. Scharnier nach Anspruch 6, dadurch gekennzeichnet, daß das Stegscharnier von einem Filmscharnier (50) gebildet ist.

9. Scharnier nach einem der Ansprüche 1 bis 8, dadurch gekennzeichnet, daß einer der Scharnierlappen (1) von zwei aufeinanderliegenden Lappenteilen (16;18) gebildet ist, von denen der eine mit dem anderen Scharnierlappen (2) über das Scharniergelenk (5,6) verbunden und mit den Krallen (12) versehen und der andere mit dem Verbindungssteg (8) verbunden und mit Öffnungen (32) für den Durchtritt der Krallen (12) versehen ist.

10. Scharnier nach Anspruch 9, dadurch gekennzeichnet, daß der die Krallen (12) aufweisende Lappenteil (16) im Abstand von dem Scharniergelenk (5,6) in Richtung des anderen Scharnierlappens (2) mit einer Kröpfung (19) versehen ist.

11. Scharnier nach Anspruch 9 oder 10, dadurch gekennzeichnet, daß das Scharniergelenk (5,6), Scharnier-Fußgelenke (54,64; 56,66) und das Stegscharnier (57,67) von Rollen gebildet sind, die an den aneinanderstoßenden Teilen angeformt, kammartig zu je einer Scharnierrolle (5;54;56;57) ineinandergesteckt und von je einem Scharnierdraht (6;64;66;67) durchsetzt sind.

12. Scharnier nach Anspruch 11, dadurch gekennzeichnet, daß für die Bildung des Scharniergelenks (5,6), der Scharnier-Fußgelenke (54,64; 56,66) und des Stegscharniers (57,67) Scharnierdrähte (6; 64;66;67) mit verringertem Durchmesser verwendet sind.

13. Scharnier nach einem der Ansprüche 9 bis 12, dadurch gekennzeichnet, daß das Stegscharnier (57,67) aus einer Lage in einer von dem Scharniergelenk (5,6) und einem der Fußgelenke (54,64) bestimmten Ebene auf der von dem Scharniergelenk (5,6) abgewandten Seite auf die zugewandte Seite und in eine von den Fußgelenken (54,64; 56,66) bestimmte Ebene schwenkbar ist.

14. Scharnier nach einem der Ansprüche 1 bis 13, dadurch gekennzeichnet, daß die Scharnierlappen (1,2) und/oder die Rollen (11,21) an den Stirnseiten mit Scharnierlappen und/oder Rollen anderer Scharniere zu einem bandförmigen Werkstück zusammengefaßt sind.

## Claims

1. Hinge for picture frames having a stand (4), in which two hinge leaves (1; 2) are connected to one another at their abutting edges by a hinge joint (5; 6), which is formed by rollers penetrated by a hinge wire, and each have claws (12; 22) for fastening on the one hand to a picture backing and on the other hand to the stand (4), characterized in that hinged on one of the hinge leaves (1) at its edge (13) remote from the hinge joint (5, 6) is a connecting web (8) which is divided by a web hinge into two web parts (81; 82), which may swivel towards one another and of which, when the hinge is open, one web part (81) is selectively disposed at an angle or parallel to one hinge leaf (1) and the other web part (82) is supported on the other hinge leaf (2), and which, when the hinge is closed, are swivelled into a position substantially parallel to the two hinge leaves (1; 2).

2. Hinge according to claim 1, characterized in that one hinge leaf (1) and the connecting web (8) are connected to one another by a hinge base joint (54, 64) which is formed by rollers (14, 84) penetrated by a hinge wire (64).

3. Hinge according to claim 1, characterized in that one hinge leaf (1) has, parallel to its free edge (13), a slot (17) into which a roller (87) formed on the connecting web (8) engages.

4. Hinge according to one of claims 1 to 3, characterized in that the connecting web (8) and the other hinge leaf (2) are connected to one another by a hinge base joint (56, 66) formed by rollers (26, 86), which are penetrated by a hinge wire (66) and are provided at the edge (25) of the other hinge leaf (2) remote from the hinge joint (5, 6) and at the free end of the connecting web (8).

5. Hinge according to one of claims 1 to 3, characterized in that the other hinge leaf (2) has, parallel to its free edge (25), a slot (28) into which a roller (88) formed on the connecting web (8) engages.

6. Hinge according to one of claims 1 to 5, characterized in that the hinge leaf (1; 2) is provided, at a distance from its free edge (13; 25) towards the other hinge leaf (2; 1), with an offset (19; 29).

7. Hinge according to claim 6, characterized in that the web hinge is formed by rollers which are formed on the adjacent ends of the web parts (81, 82), are combined to form a hinge roller (57) and are penetrated by a hinge wire (67).

8. Hinge according to claim 6, characterized in that the web hinge is formed by a film hinge (50).

9. Hinge according to one of claims 1 to 8, characterized in that one of the hinge leaves (1) is formed by two superimposed leaf parts (16; 18), of which one is connected to the other hinge leaf (2) by the hinge joint (5, 6) and is provided with the claws (12) and the other is connected to the connecting web (8) and is provided with openings (32) for the passage of the claws (12).

10. Hinge according to claim 9, characterized in that the leaf part (16) having the claws (12) is provided, at a distance from the hinge joint (5, 6) towards the other hinge leaf (2), with an offset (19).

11. Hinge according to claim 9 or 10, characterized in that the hinge joint (5, 6), the hinge base joints (54, 64; 56, 66) and the web hinge (57, 67) are formed by rollers, which are formed on the abutting parts, are meshed one inside the other to form, in each case, one hinge roller (5; 54; 56; 57) and are each penetrated by a hinge wire (6; 64; 66; 67).

12. Hinge according to claim 11, characterized in that hinge wires (6; 64; 66; 67) with a reduced diameter are used to form the hinge joint (5, 6), the hinge base joints (54, 64; 56, 66) and the web hinge (57, 67).

13. Hinge according to one of claims 9 to 12, characterized in that the web hinge (57, 67) may be swivelled from a position in a plane defined by the hinge joint (5, 6) and one of the base joints (54, 64) at the end remote from the hinge joint (5, 6) towards the opposing end and into a plane defined by the base joints (54, 64; 56, 66).

14. Hinge according to one of claims 1 to 13, characterized in that the hinge leaves (1, 2) and/or the rollers (11, 21) are combined at their ends with hinge leaves and/or rollers of other hinges to form a strip-like workpiece.

## Revendications

1. Charnière pour cadre de tableau avec un pied de montage (4), sur laquelle deux pattes de charnière (1; 2) sont assemblées entre elles, sur les bords contigus, par une articulation de charnière (5; 6), formée par des rouleaux traversés par un fil de charnière, et sur laquelle chaque patte de charnière présente des griffes (12, 22) pour la fixation de l'une sur une couverture de tableau arrière, et de l'autre sur le pied de montage (4), caractérisée en ce qu'une traverse de jonction (8) s'articule sur l'une des pattes de charnière (1), sur le bord (13) opposé à l'articulation de charnière (5, 6), cette traverse étant divisée par une charnière de traverse en deux éléments de traverse (81; 82) pouvant pivoter l'un par rapport à l'autre, dont un élément (81), en position d'ouverture de la charnière, est disposé sélectivement sous un angle par rapport à l'une des pattes de charnière (1) ou à la parallèle de cette dernière, et l'autre élément (82) s'appuie sur l'autre patte de charnière (2), ces deux éléments de traverse pivotant, en position de fermeture de la charnière, dans une position essentiellement parallèle aux deux pattes de charnière (1; 2).

2. Charnière suivant la revendication 1, caractérisée en ce que l'une des pattes de charnière (1) et la traverse de jonction (8) sont assemblées entre elles par une articulation de pied de charnière (54, 64), formée par des rouleaux (14, 84) traversés par un fil de charnière (64).

3. Charnière suivant la revendication 1, caractérisée en ce que l'une des pattes de charnière (1) présente, à la parallèle de son bord libre (13), une fente (17) dans laquelle s'engage un rouleau (87), conformé sur la traverse de jonction (8).

4. Charnière suivant l'une quelconque des revendications 1 à 3, caractérisée en ce que la traverse de jonction (8) et l'autre patte de charnière (2) sont assemblées entre elles par une articulation de pied de charnière (56, 66), formée par des rouleaux (26, 86) traversés par un fil de charnière (66), et prévus sur le bord (25) de l'autre patte de charnière (2), opposé à l'articulation de charnière (5, 6), et sur l'extrémité libre de la traverse de jonction (8).

5. Charnière suivant l'une quelconque des revendications 1 à 3, caractérisée en ce que l'autre patte de charnière (2) présente, à la parallèle de son bord libre (25), une fente (28) dans laquelle s'engage un rouleau (88), conformé sur la traverse de jonction (8).

6. Charnière suivant l'une quelconque des revendications 1 à 5, caractérisée en ce que la patte de charnière (1; 2) est munie, à distance de son bord libre (13; 25), d'un coude. (19; 29) dirigé vers l'autre patte de charnière (2; 1).

7. Charnière suivant la revendication 6, caractérisée en ce que la charnière de traverse est formée de rouleaux, conformés sur les extrémités adjacentes des éléments de traverse (81, 82), emboîtés en un rouleau de charnière (57), et traversés par un fil de charnière (67).

8. Charnière suivant la revendication 6, caractérisée en ce que la charnière de traverse est formée par une charnière pelliculaire (50).

9. Charnière suivant l'une quelconque des revendications 1 à 8, caractérisée en ce que l'une des pattes de charnière (1) est formée par deux éléments de patte (16; 18) superposés, dont l'un est assemblé avec l'autre patte de charnière (2) par l'articulation de charnière (5, 6) et est muni de griffes (12), et l'autre est assemblé avec la traverse de jonction (8) et est muni d'ouvertures (32) pour le passage des griffes (12).

10. Charnière suivant la revendication 9, caractérisée en ce que l'élément de patte (16) présentant les griffes (12) est muni, à distance de l'articulation de charnière (5, 6), d'un coude (19) dirigé vers l'autre patte de charnière (2).

11. Charnière suivant l'une des revendications 9 et 10, caractérisée en ce que l'articulation de charnière (5, 6), les articulations de pied de charnière (54, 64; 56, 66), et la charnière de traverse (57, 67), sont formées par des rouleaux, conformés sur les éléments contigus, emboîtés à la manière d'un peigne en un rouleau de charnière (5; 54; 56; 57), et traversés par un fil de charnière (6; 64; 66; 67).

12. Charnière suivant la revendication 11, caractérisée en ce que des fils de charnière (6; 64; 66; 67) de diamètre réduit sont utilisés pour la formation de l'articulation de charnière (5, 6), des articulations de pied de charnière (54, 64; 56, 66), et de la charnière de traverse (57, 67).

13. Charnière suivant l'une quelconque des revendications 9 à 12, caractérisée en ce que la charnière de traverse (57, 67) peut pivoter d une position, dans un plan défini par l'articulation de charnière (5, 6) et par l'une des articulations de pied (54, 64), sur le côté opposé à l'articulation de charnière (5, 6), sur le côté tourné vers cette articulation et dans un plan défini par les articulations de pied (54, 64; 56, 66).

14. Charnière suivant l'une quelconque des revendications 1 à 13, caractérisée en ce que les pattes de charnière (1, 2) et/ou les rouleaux (11, 21) peuvent être assemblés, sur les faces frontales, avec des pattes et/ou rouleaux d'autres charnières en une pièce en forme de bande.
